# EUROPÄISCHE PATENTSCHRIFT

(11) **EP 3 382 825 B1**
(45) Veröffentlichungstag und Bekanntmachung des Hinweises auf die Patenterteilung: **21.10.2020**
(21) Anmeldenummer: 18165144.9
(22) Anmeldetag: 29.03.2018
(51) Int. Cl.: H01R 43/24, H01R 13/405, H01R 43/02

(54) **ABDICHTUNG BEIM UMSPRITZEN AUF EINE SCHWEISSVERBINDUNG ZWISCHEN BUCHSENKONTAKTEN UND STANZGITTER**
SEALING FOR COASTING A WELDED JOINT BETWEEN RECEPTACLE CONTACTS AND STAMPED GRID
ÉTANCHÉIFICATION LORS DU MOULAGE PAR INJECTION SUR UN ASSEMBLAGE PAR SOUDURE ENTRE DES CONTACTS DE DOUILLE ET UN GRILLAGE ESTAMPÉ

(30) Priorität: 31.03.2017 DE 102017106965
(43) Veröffentlichungstag der Anmeldung: 03.10.2018
(73) Patentinhaber: Hirschmann Automotive GmbH, 6830 Rankweil-Brederis (AT)
(72) Erfinder: LINSEDER, Manuel, 6830 Rankweil (AT); Hirschauer, Fabian, 6800 Feldkirch (AT)
(74) Vertreter: Greif, Thomas

(56) Entgegenhaltungen:
- EP-A1- 1 122 840
- DE-A1-102015 007 725
- US-A1- 2002 173 180

## Beschreibung

Die Erfindung betrifft einen Steckverbinder mit einen Kontaktträger, wobei der Kontaktträger zumindest eine Kontaktkammer aufweist, in die ein an einem Ende eines elektrischen Leiters angeordneter und mit diesem im Bereich einer Kontaktstelle elektrisch leitend verbundener Kontaktpartner eingesetzt ist, und der Endbereich des Steckverbinders, aus dem der elektrische Leiter aus dem Kontaktträger austritt, mit einer Umspritzung versehen ist, wobei der Kontaktträger einen Freibereich zur Aufnahme eines formgebenden Werkzeuges zur Herstellung der Umspritzung aufweist, gemäß den Merkmalen des Oberbegriffes des Patentanspruches 1.

Es ist aus der EP 1 122 840 A1 bekannt, dass die Abdichtung der Crimpbuchse gegen Spritzmaterial im Bereich des Drahtcrimpes realisiert wird. Bei diesem Stand der Technik wird ein Kontaktträger bereitgestellt, der zumindest eine Kontaktkammer aufweist. In die Kontaktkammer wird ein Kontaktpartner eingesetzt. Der Kontaktpartner ist über eine Crimpverbindung mit einem Litzenleiter verbunden. Anstelle des Litzenleiters kann auch ein Folienleiter zur Anwendung kommen. Der Kontaktträger weist Einstecköffnungen auf, die sich im Bereich der Crimpverbindung befinden, nachdem der Kontaktpartner in seine Kontaktkammer eingesetzt worden ist. Diese Einstecköffnungen dienen dazu, eine Geometrie eines Spritzgusswerkzeuges durch diese bis in Richtung der Crimpverbindung durchzuführen und diese dort in Anlage zu bringen. Dadurch wird vermieden, dass bei Anbringung der Umspritzung das Kunststoffspritzgussmaterial von dem hinteren Teil des Kontaktträgers in Richtung der Kontaktkammer beziehungsweise in Richtung des Kontaktpartners gelangt. Gleichzeitig wird durch diese Umspritzung die erforderliche Längswasserdichtheit erzielt, womit verhindert wird, dass ausgehend von dem Litzenleiter beziehungsweise dessen Kabelmantel Wasser, Feuchtigkeit oder dergleichen bis in Richtung des Kontaktbereiches, in dem der Kontaktpartner des Steckverbinders mit einem Gegenkontaktpartner eines Gegensteckverbinders zusammengesteckt ist, gelangen kann. Bezüglich der grundsätzlich bekannten Ausführung in Bezug auf die Herstellung und die Konstruktion des bekannten Steckverbinders und der sich daraus ergebenden Vorteile wird beispielsweise auf die Absätze [0006] bis [0008] und ebenfalls beispielsweise auf die Figur 9 nebst zugehöriger Beschreibung der EP 1 122 840 A1 verwiesen.

Der Erfindung liegt die Aufgabe zugrunde, einen gattungsgemäßen Steckverbinder zu verbessern.

Diese Aufgabe ist durch die Merkmale des Patentanspruches 1 gelöst.

Erfindungsgemäß ist vorgesehen, dass der elektrische Leiter eine Hartmetallkomponente und die elektrische Verbindung zwischen dem Kontaktpartner und der Hartmetallkomponente eine Schweiß- oder Lötverbindung ist. Mit anderen Worten sieht die Erfindung im Gegensatz zu dem bekannten Stand der Technik vor, diese Abdichtung auf einen Schweiß- oder Lötanschluss an Stelle des Drahtcrimpes zu realisieren. Der im Stand der Technik eingesetzte Litzenleiter lässt sich nicht über einen Schweißanschluss mit dem Kontaktpartner verbinden, sodass dies durch die Hartmetallkomponente erst möglich wird. Gleiches gilt für den Lötanschluss. Die Schweiß- oder Lötverbindung zwischen der Hartmetallkomponente und dem Kontaktpartner realisiert außerdem eine reproduzierbare Geometrie im Bereich der Kontaktstelle, sodass der Bereich eines ein- oder auch mehrteiligen Spritzgusswerkzeuges, der an der Kontaktstelle zur Anlage kommt, genau auf diese Geometrie abgestimmt werden kann, insbesondere bei der Serienherstellung von Steckverbindern mit Kontaktträger einschließlich ihrer Umspritzung. Dabei ist es grundsätzlich wichtig, dass die Geometrie in dem Bereich, in dem das Spritzgusswerkzeug zur Anlage kommt, eine definierte und reproduzierbare Gestaltung hat, da wiederum die Geometrie des Spritzgusswerkzeuges an diese definierte und reproduzierbare Gestaltung angepasst sein muss, um Undichtigkeiten während des Spritzgussvorganges zu vermeiden. Diese definierte und reproduzierbare Gestaltung lässt sich besonders gut realisieren, wenn sowohl der Kontaktpartner aus einem harten, das heißt unnachgiebigen Material besteht, als auch der elektrische Leiter, an den der Kontaktpartner angeschlossen ist. Bei einem Einsatz einer Crimpverbindung zwischen dem Kontaktpartner und dem Litzenleiter (beziehungsweise einem Folienleiter) besteht, wie es sich in der Praxis herausgestellt hat, immer wieder die Gefahr, dass die Crimpverbindung keine definierte sowie reproduzierbare Gestaltung aufweist und es somit beim Spritzgussvorgang zu Undichtigkeiten kommt. Dies wird insbesondere durch den Einsatz einer unter Krafteinwirkung des Spritzgusswerkzeuges nicht verformbaren Hartmetallkomponente, die den elektrischen Leiter bildet, vermieden.

Im Stand der Technik ist es bekannt, dass die Einstecköffnungen (auch als Freibereich zu bezeichnen) in dem Kontaktträger genau an derjenigen Stelle vorhanden sind, in der auch die Crimpverbindung zwischen dem Kontaktpartner und dem Litzenleiter liegt. Gemäß der vorliegenden Erfindung kann dies ebenfalls der Fall sein, muss es aber nicht. In diesem Fall ist somit gemäß einer Weiterbildung der Erfindung vorgesehen, dass sich die Kontaktstelle in dem Freibereich befindet. Alternativ ist es denkbar, dass im Bereich der Einstecköffnungen (Freibereich) auch nur ein Teil des Kontaktpartners mit definierter Geometrie oder auch nur ein Teil der Hartmetallkomponente ebenfalls mit definierter Geometrie angeordnet wird und das Spritzgusswerkzeug auf diese definierte Geometrie fährt, dadurch die Abdichtung erzielt wird und danach der eigentliche Spritzgussvorgang zur Erstellung der Umspritzung zumindest eines Teiles des Kontaktträgers durchgeführt wird. Damit ist nach der Erfindung definiert, dass sich die Kontaktstelle außerhalb des Freibereiches befindet.

In Weiterbildung der Erfindung ist vorgesehen, dass ein einem Steckbereich für einen Gegenkontaktpartner abgewandtes Ende des Kontaktpartners abgeflacht ist. Dadurch lässt sich nicht nur der Steckverbinder kompakt bauen, weil auch der Kontaktträger flach ausgeführt sein kann, sondern es lässt sich durch eine Schweiß- oder Lötverbindung auch eine flach bauende Kontaktstelle zwischen dem Kontaktpartner und der Hartmetallkomponente realisieren. Von besonderem Vorteil ist es, wenn das abgeflachte Ende des Kontaktpartners einen rechteckförmigen Querschnitt aufweist, der einem rechteckförmigen Querschnitt der Hartmetallkomponente in dem Bereich, in dem sie mit dem Kontaktpartner verbunden wird, entspricht.

Weitere Ausgestaltungen der Erfindung sind in den Unteransprüchen angegeben und werden im Zusammenhang mit den Ausführungsbeispielen beschrieben.

In einer besonders vorteilhaften Ausgestaltung der Erfindung ist die Hartmetallkomponente ein Stanzgitter. Ein solches Stanzgitter lässt sich bevorzugt anstelle von Litzenleitern oder Folienleitern anwenden, wenn die Stabilität des elektrischen Leiters und/oder die Übertragung hoher Energiedichten erforderlich ist.

Zwei Ausführungsbeispiele, auf die die Erfindung jedoch nicht beschränkt ist, werden im Folgenden beschrieben und anhand der Figuren näher erläutert.

In den Figuren 1 und 2 beziehungsweise 3 bis 5 ist ein erstes Ausführungsbeispiel eines Steckverbinders 1 dargestellt. Der Steckverbinder 1 weist einen Kontaktträger 2 auf, der zunächst eigenständig hergestellt wird. Die Herstellung kann beispielsweise in einem Kunststoffspritzgussverfahren erfolgen. Weiterhin weist der Kontaktträger 2 eine Umspritzung 3 auf. Die Umspritzung 3 befindet sich auf der dem Steckgesicht des Steckverbinders 1 abgewandten Ende, aus dem zumindest ein elektrischer Leiter herausgeführt ist. Im Bereich des Steckgesichtes des Kontaktträgers 2, wo keine Umspritzung 3 vorhanden ist, weist der Kontaktträger 2 zumindest eine Kontaktkammer, oftmals mehr als eine Kontaktkammer, auf, wobei in jeder Kontaktkammer ein Kontaktpartner 4 eingesetzt ist. Der Kontaktpartner 4 ist am Ende des elektrischen Leiters angeordnet.

Wie in den Figuren 1 bis 5 dargestellt ist weist der Kontaktträger 2 einen Freibereich 5 auf. Der Freibereich 5 ist vorzugsweise durchgängig und wird nur von dem Kontaktpartner 2 beziehungsweise dem elektrischen Leiter unterbrochen, wenn der Kontaktpartner 2 in seiner Kontaktkammer in dem Kontaktträger 2 eingesetzt ist. Er kann aber auch in Form einer Ausnehmung gestaltet sein.

Der Kontaktpartner 2 ist über eine Kontaktstelle 6 mit dem elektrischen Leiter verbunden. Der elektrische Leiter ist nach der Erfindung eine Hartmetallkomponente 7, insbesondere ein Endbereich eines nicht näher dargestellten Stanzgitters. Im Bereich der Kontaktstelle 6 ist dieser Endbereich der Hartmetallkomponente 7 mit dem Kontaktpartner 4 über eine Schweiß- oder Lötverbindung angeordnet und elektrisch kontaktiert. Werden Steckverbinder 1 in Serie produziert ist darauf zu achten, dass die Geometrie, das heißt die äußere Gestaltung der Kontaktstelle 6 definiert und reproduzierbar für jeden Kontaktpartner 4, der am Ende derart Komponente 7 angeordnet ist, ausgeführt ist. Dies ist deshalb erforderlich, da ein nicht dargestelltes Spritzgusswerkzeug beziehungsweise Endbereiche eines ein- oder mehrteiligen Spritzgusswerkzeuges durch den Freibereich 5 (oder in eine Ausnehmung) durch (in) den Kontaktträger 2 durchgeführt (eingeführt) werden, bis diese Endbereiche auf der Kontaktstelle 6 zur Anlage kommen. Dadurch wird die Bildung der Umspritzung 3 des Steckverbinders 1 realisiert und gleichzeitig sichergestellt, dass kein Spritzgussmaterial in Richtung des Steckgesichtes des Steckverbinders 1 gelangen kann. Insbesondere wird vermieden, dass das Spritzgussmaterial in die Kontaktkammer des Kontaktträgers 2 eindringen kann.

Die Anordnung der Kontaktstelle 6 in dem Freibereich 5 ist besonders gut in den Schnittdarstellungen gemäß der Figuren 2, 4 und 5 erkennbar, wobei auch erkennbar ist, dass der Freibereich 5 nach der Bildung der Umspritzung 3 ebenfalls frei bleibt, da aus diesem Freibereich 5 das Spritzgusswerkzeug beziehungsweise die Endbereiche eines mehrteiligen Spritzgusswerkzeuges herausgeführt worden sind. Ebenso ist sehr gut erkennbar, dass nicht nur der dem Steckgesicht des Steckverbinders 1 abgewandelte Endbereich des Kontaktträgers 2 mit der Umspritzung umgeben worden ist, sondern auch ein Teilbereich der Hartmetallkomponente 7, die zusammen mit den schon angeordneten Kontaktpartner 4 von außen in den Kontaktträger 2 eingeführt wurde (vor der Umspritzung).

Die Herstellung des Steckverbinders 1 nach der Erfindung erfolgt daher wie folgt: es wird zunächst der Kontaktträger 2 hergestellt, zum Beispiel in einem Spritzgussvorgang aus Kunststoff hergestellt. Daneben wird die Hartmetallkomponente 7 bereitgestellt, genauso wie der Kontaktpartner 4. Der Kontaktpartner 4 wird über eine Löt- oder Schweißverbindung mit dem zugehörigen Ende der Hartmetallkomponente 7 elektrisch verbunden und dadurch fest angeordnet, wodurch sich eine genau definierte und reproduzierbare Geometrie der Kontaktstelle 6 ausbildet. Diese Einheit aus am Ende der Hartmetallkomponente 7 angeordneten Kontaktpartner 4 wird von der dem Steckgesicht des Steckverbinders 1 abgewandten Seite in den Kontaktträger 2 eingesetzt. Auch die Einführung dieser Einheit aus Richtung des Steckgesichtes ist alternativ denkbar. Nachdem der jeweilige Kontaktpartner 4 in seiner zugehörigen Kontaktkammer des Kontaktträgers 2 lagefixiert wurde (insbesondere mittels einer Primärverriegelung, beispielsweise mit einer Lasche des Kontaktpartners 4, die sich an einer entsprechenden Geometrie der Kontaktkammer abstützt), wird diese Baueinheit in ein Spritzgusswerkzeug eingesetzt. Dabei fährt ein Teil des Spritzgusswerkzeuges in den Freibereich 5 ein und kommt an der Kontaktstelle 6 zur Anlage. Anschließend wird der Innenbereich des Spritzgusswerkzeuges mit Spritzgussmaterial ausgefüllt, wodurch die beispielhaft gezeigte Form der Umspritzung 3 gebildet wird. Nachdem das Spritzgussmaterial ausgehärtet ist wird das Spritzgusswerkzeug entfernt und der fertige Steckverbinder 1 ist für seinen Einsatz bereit. Es kann gegebenenfalls daran gedacht werden, den fertigen Steckverbinder 1 mit weiteren Komponenten, wie zum Beispiel einem Außengehäuse oder dergleichen, noch ergänzend zu versehen.

In den Figuren 1 bis 5 ist, wie schon dargelegt, die Kontaktstelle 6 weitestgehend in dem Freibereich 5 angeordnet.

Im Gegensatz hierzu ist in dem Ausführungsbeispiel, welches in den Figuren 6 bis 8 dargestellt ist, die Kontaktstelle 6 nicht in dem Freibereich 5, sondern versetzt dazu angeordnet. Insbesondere mit Blick auf die Figur 7 ist erkennbar, dass die Kontaktstelle 6, die sich am Ende einer Kontaktfahne des Kontaktpartners 4 befindet, in Richtung der Umspritzung 3 aus dem Freibereich 5 heraus verlagert ist. Alternativ dazu ist es denkbar, dass die Kontaktstelle 6 bei Betrachtung der Figur 7 auch links von dem Freibereich 5 angeordnet wird. Ebenso ist es denkbar, dass die Kontaktstelle 6 nur zu einem Teil in dem Freibereich 5 und mit dem übrigen Teil seitlich von diesem Freibereich 5 angeordnet wird.

Die Figuren 9 und 10 zeigen in anderer Darstellung das Ausführungsbeispiel gemäß der Figuren 3 bis 5 die Figuren 11 und 12 zeigen in anderer Darstellung das Ausführungsbeispiel gemäß der Figuren 6 bis 8.

Das erfindungsgemäße Konzept besteht mit anderen Worten aus einem Buchsenträger (= Kontaktträger), welcher mit Buchsenkontakten (=Kontaktpartner) bestückt wird. Daran angeschlossen befindet sich jedoch anstelle eines runden Leiters ein Stanzgitter. Folglich wird die Verbindung nicht über einen Crimp, sondern über zum Beispiel eine Schweißverbindung (alternativ Lötverbindung) hergestellt. Die so gewonnene Baugruppe wird anschließend in ein Umspritzungswerkzeug eingelegt, wobei Werkzeugeinsätze im Bereich der Schweißverbindung so auf das Einlegeteil abgestimmt sind, dass eine Abdichtung gegen das Spritzmaterial gewährleistet ist, damit dieses nicht in den Funktionsbereich des Buchsenkontaktes vordringen kann. Die Erfindung betrifft somit einen nicht-beanspruchten Buchsenträger, welcher mit Buchsenkontakten bestückt wird, wobei ein Stanzgitter über zum Beispiel eine Schweißverbindung (alternativ Lötverbindung) mit dem Buchsenkontakt verbunden wird, und die so gewonnene Baugruppe anschließend in ein Umspritzungswerkzeug eingelegt wird, wobei Werkzeugeinsätze im Bereich der Schweißverbindung so auf das Einlegeteil abgestimmt sind, dass eine Abdichtung gegen das Spritzmaterial gewährleistet ist, damit dieses nicht in den Funktionsbereich des Buchsenkontaktes vordringen kann.

### Bezugszeichenliste

1. Steckverbinder
2. Kontaktträger
3. Umspritzung
4. Kontaktpartner
5. Freibereich
6. Kontaktstelle
7. Hartmetallkomponente

## Patentansprüche

1. Steckverbinder (1) mit einen Kontaktträger (2), wobei der Kontaktträger (2) zumindest eine Kontaktkammer aufweist, in die ein an einem Ende eines elektrischen Leiters angeordneter und mit diesem im Bereich einer Kontaktstelle (6) elektrisch leitend verbundener Kontaktpartner (4) eingesetzt ist und der Endbereich des Steckverbinders (1), aus dem der elektrische Leiter aus dem Kontaktträger (2) austritt, mit einer Umspritzung (3) versehen ist, wobei der Kontaktträger (2) einen Freibereich (5) zur Aufnahme eines formgebenden Werkzeuges zur Herstellung der Umspritzung (3) aufweist, **dadurch gekennzeichnet, dass** der elektrische Leiter eine Hartmetallkomponente (7) und die elektrische Verbindung zwischen dem Kontaktpartner (4) und der Hartmetallkomponente (7) eine Schweiß- oder Lötverbindung ist.

2. Steckverbinder (1) nach Anspruch 1, **dadurch gekennzeichnet, dass** sich die Kontaktstelle (6) in dem Freibereich (5) befindet.

3. Steckverbinder (1) nach Anspruch 1, **dadurch gekennzeichnet, dass** sich die Kontaktstelle (6) außerhalb des Freibereiches (5) befindet.

4. Steckverbinder (1) nach Anspruch 1, 2 oder 3, **dadurch gekennzeichnet, dass** ein einem Steckbereich für einen Gegenkontaktpartner abgewandtes Ende des Kontaktpartners (4) abgeflacht ist.

5. Steckverbinder (1) nach Anspruch 4, **dadurch gekennzeichnet, dass** die Abflachung im Bereich der Kontaktstelle (6) vorhanden ist.

6. Steckverbinder (1) nach Anspruch 5, **dadurch gekennzeichnet, dass** sich die Abflachung über die Kontaktstelle (6) in Richtung des Steckbereiches für den Gegenkontaktpartner erstreckt und im Freibereich (5) liegt.

7. Steckverbinder (1) nach einem der vorhergehenden Ansprüche, **dadurch gekennzeichnet, dass** die Hartmetallkomponente (7) ein Stanzgitter ist.

8. Steckverbinder (1) nach einem der vorhergehenden Ansprüche, **dadurch gekennzeichnet, dass** die Hartmetallkomponente (7) im Bereich der Umspritzung (3) zumindest eine Ausbuchtung und/oder zumindest eine Einbuchtung aufweist.

## Claims

1. Plug-in connector (1) with a contact carrier (2), wherein the contact carrier (2) has at least one contact chamber into which a contact partner (4) which is arranged at one end of an electrical conductor and is electrically conductively connected to the said electrical conductor in the region of a contact point (6) is inserted and the end region of the plug-in connector (1), out of which the electrical conductor exits from the contact carrier (2), is provided with an injection-moulded encapsulation (3), wherein the contact carrier (2) has a clearance (5) for receiving a shaping tool for producing the injection-moulded encapsulation (3), **characterized in that** the electrical conductor is a hard-metal component (7) and the electrical connection between the contact partner (4) and the hard-metal component (7) is a welded or soldered connection.

2. Plug-in connector (1) according to Claim 1, **characterized in that** the contact point (6) is located in the clearance (5).

3. Plug-in connector (1) according to Claim 1, **characterized in that** the contact point (6) is located outside the clearance (5).

4. Plug-in connector (1) according to Claim 1, 2 or 3, **characterized in that** an end of the contact partner (4) that is averted from the plug-in region for a mating contact partner is flattened.

5. Plug-in connector (1) according to Claim 4, **characterized in that** the flattened portion is present in the region of the contact point (6).

6. Plug-in connector (1) according to Claim 5, **characterized in that** the flattened portion extends over the contact point (6) in the direction of the plug-in region for the mating contact partner and is situated in the clearance (5).

7. Plug-in connector (1) according to one of the preceding claims, **characterized in that** the hard-metal component (7) is a leadframe.

8. Plug-in connector (1) according to one of the preceding claims, **characterized in that** the hard-metal component (7) has at least one convex portion and/or at least one concave portion in the region of the injection-moulded encapsulation (3).

## Revendications

1. Connecteur enfichable (1) comprenant un support de contact (2), le support de contact (2) comportant au moins une chambre de contact dans laquelle est inséré un partenaire de contact (4) disposé à une extrémité d'un conducteur électrique et relié électriquement à celui-ci au niveau d'un point de contact (6) et la zone d'extrémité du connecteur enfichable (1), depuis laquelle le conducteur électrique sort du support de contact (2), étant pourvue d'un enrobage (3), le support de contact (2) comportant une zone libre (5) destinée à recevoir un outil de formage destiné à produire l'enrobage (3), **caractérisé en ce que** le conducteur électrique est un composant en métal dur (7) et la liaison électrique entre le partenaire de contact (4) et le composant en métal dur (7) est une liaison soudée ou brasée.

2. Connecteur enfichable (1) selon la revendication 1, **caractérisé en ce que** le point de contact (6) se trouve dans la zone libre (5).

3. Connecteur enfichable (1) selon la revendication 1, **caractérisé en ce que** le point de contact (6) se trouve à l'extérieur de la zone libre (5).

4. Connecteur enfichable (1) selon la revendication 1, 2 ou 3, **caractérisé en ce qu'**une extrémité du partenaire de contact (4) opposée à une zone d'enfichage destinée à un partenaire de contact homologue est aplatie.

5. Connecteur enfichable (1) selon la revendication 4, **caractérisé en ce que** l'aplatissement est présent dans la zone du point de contact (6).

6. Connecteur enfichable (1) selon la revendication 5, **caractérisé en ce que** l'aplatissement s'étend sur le point de contact (6) en direction de la zone d'enfichage destinée au partenaire de contact homologue et se situe dans la zone libre (5).

7. Connecteur enfichable (1) selon l'une des revendications précédentes, **caractérisé en ce que** le composant en métal dur (7) est une grille estampée.

8. Connecteur enfichable (1) selon l'une des revendications précédentes, **caractérisé en ce que** le composant en métal dur (7) comporte au moins un renflement et/ou au moins un creux dans la zone de l'enrobage (3).
